# EUROPÄISCHE PATENTSCHRIFT

(11) **EP 3 545 541 B1**
(45) Veröffentlichungstag und Bekanntmachung des Hinweises auf die Patenterteilung: **20.05.2020**
(21) Anmeldenummer: 17765384.7
(22) Anmeldetag: 04.09.2017
(51) Int. Cl.: H01H 39/00, H01H 9/32, H01H 33/75

(54) **TRENNVORRICHTUNG MIT LICHTBOGENUNTERBRECHUNG**
CUTTING DEVICE WITH ARC CUTTING
DISPOSITIF DE SÉPARATION AVEC UNE COUPURE D'ARC

(30) Priorität: 22.11.2016 DE 102016122424
(43) Veröffentlichungstag der Anmeldung: 02.10.2019
(73) Patentinhaber: Auto-Kabel Management GmbH, 79688 Hausen i.W. (DE)
(72) Erfinder: MOSZYNSK, Markus, 41812 Erkelenz (DE); TAZARINE, Wacim, 41812 Erkelenz (DE)
(74) Vertreter: Cohausz & Florack
(86) Internationale Anmeldenummer: PCT/EP2017/072082
(87) Internationale Veröffentlichungsnummer: WO 2018/095602

(56) Entgegenhaltungen:
- DE-A1-102004 010 746
- DE-A1-102010 035 684
- DE-B3-102012 013 491
- DE-B3-102015 107 579
- US-A1- 2014 061 161

## Beschreibung

Der Gegenstand betrifft eine Trennvorrichtung für eine Energieleitung, insbesondere eine Kraftfahrzeugenergieleitung, umfassend zumindest eine in einem geschlossenen Zustand der Trennvorrichtung räumlich zwischen einem ersten und einem zweiten Anschlussteil angeordnete Trennstelle sowie einen unmittelbar nach der Trennung der Anschlussteile in die Trennstelle einfahrenden Bolzen. Darüber hinaus betrifft der Gegenstand ein Verfahren zur Trennung einer Energieleitung.

Die elektrische Absicherung von Energieleitern, insbesondere Kraftfahrzeugenergieleitern, stellt hinsichtlich der Gewährleistung der Sicherheit der Fahrzeuginsassen einen sicherheitsrelevanten Bereich der Kraftfahrzeugtechnologie dar. Insbesondere Kraftfahrzeugenergieleiter die einen hohen Strom führen, wie das Starter - und Generatorkabel, die Hauptbatterieleitung und/oder weitere stromführende Leitungen des Kraftfahrzeugbordnetzes, müssen bei Unfällen schnell von der Fahrzeugbatterie getrennt werden. Wird dies nicht sichergestellt, so können bei Unfällen Kurzschlüsse mit kurzzeitig sehr hohen Strömen auftreten. Die hohen Kurzschlussströme führen zur Bildung von Lichtbögen. Diese müssen zuverlässig gelöscht werden, um die Sicherheit der Fahrzeuginsassen nicht zu gefährden.

Heutzutage werden häufig Trennvorrichtungen verwendet, bei denen die Energieleitungen im Falle eines drohenden Kurzschlusses durch pyrotechnische Trennvorrichtungen durchtrennt werden. Die Trennung der Energieleitungen mit Hilfe der pyrotechnischen Trennvorrichtungen wird in der Regel entweder durch mechanisches Durchtrennen der Energieleitung erreicht oder durch das Herausbeschleunigen eines Bolzens aus einem Zylinder, wobei im geschlossenen Zustand ein Strompfad zwischen dem Bolzen und dem Zylinder gebildet ist, der durch die Trennvorrichtung, z.B. den Bolzen durchtrennt wird.

Nachteilig an den herkömmlich verwendeten pyrotechnischen Trennvorrichtungen ist die Tatsache, dass sich im Moment der Trennung einer stromführenden Leitung Lichtbögen zwischen dem Spalt an der Trennstelle ausbilden können, wodurch die Anschlussteile zumindest zeitweilig elektrisch miteinander verbunden bleiben. Dies ist insbesondere bei Hochvoltanwendungen in Elektro - oder Hybridfahrzeugen häufig der Fall, da hier die Entstehung von Lichtbögen aufgrund der hohen Ströme und Potentialdifferenzen besonders begünstigt ist.

Zur Unterdrückung bzw. Löschung von Lichtbögen sind aus dem Stand der Technik Anwendungen bekannt, bei denen die Trennstelle aufgebrochen wird, indem ein fließfähiges Medium durch einen Antrieb in Richtung der Trennstelle gedrückt wird. Eine derartige Trennvorrichtung ist aus der Druckschrift DE 10 2010 035684 A1 bekannt.

Dadurch, dass das fließfähige Medium die Trennstelle im Moment des Trennens zumindest teilweise umfließt, soll sichergestellt werden, dass sich das fließfähige Medium in dem sich zwischen den beiden Anschlussteilen bildenden Luftspalt ausbreitet, wodurch die Entstehung eines Lichtbogens unterdrückt oder ein entstandener Lichtbogen gelöscht werden kann.

Nachteilig an dem beschriebenen Verfahren ist jedoch, dass die Löschung bzw. die Unterdrückung von Lichtbögen nur bei begrenzten Spannungen bzw. Strömen verlässlich verläuft, wodurch der Einsatzbereich des bekannten Verfahrens beschränkt ist, insbesondere auf 48 V Bordnetze.

Aus diesem Grunde lag dem Gegenstand die Aufgabe zugrunde, eine Trennvorrichtung zur Verfügung zu stellen, die ein möglichst sicheres Trennen einer stromführenden Leitung auch in Hochvoltanwendungen, insbesondere über 100 V, vorzugsweise über 400 V ermöglicht.

Diese Aufgabe wird gegenständlich durch eine Trennvorrichtung nach Anspruch 1 gelöst.

Die Trennvorrichtung kann dabei derart ausgebildet sein, dass das erste und zweite Anschlussteil stromführende Komponenten einer Kraftfahrzeugenergieleitung sind. Ebenso können das erste und zweite Anschlussteil auch stromführende Komponenten von Energieleitungen anderer Fahrzeuge, von Gebäudeinstallationen, von elektrisch betriebenen Maschinen oder Stellwerken sein.

Es ist erkannt worden, dass die Löschung bzw. die Unterdrückung von Lichtbögen mit Hilfe eines fließfähigen Mediums nicht genügend sicher und verlässlich verläuft, wodurch es im Kraftfahrzeugbereich noch zu einer Gefährdung der Sicherheit von Fahrzeuginsassen kommt, wird vorgeschlagen, dass die gegenständliche Trennvorrichtung zusätzlich zu dem fließfähigen Medium einen Bolzen aufweist, der die Entstehung von Lichtbögen durch das Einfahren in die Trennstelle unterdrückt und/oder entstandene Lichtbögen durch das Einfahren in die Trennstelle löscht.

Um ein ausreichend schnelles und sicheres Löschen eines Lichtbogens nach der Trennung einer stromführenden Leitung zu gewährleisten, wird vorgeschlagen, dass der Bolzen aus einem durchschlagsfesten Isolationsmaterial mit einer geringen elektrischen Leitfähigkeit, vorzugsweise einem Kunststoff, einer Keramik oder einem Harz gebildet sein kann. Hierbei kann das Isolationselement vorzugsweise aus einem Isolationsmaterial mit einer Durchschlagsfestigkeit von zumindest mehr als 5 kV/mm, bevorzugt mehr als 20 kV/mm, besonders bevorzugt mehr als 50 kV/mm gebildet sein und/oder eine spezifische elektrische Leitfähigkeit von zumindest weniger als 10⁻⁵ S·cm⁻¹, bevorzugt weniger als 10⁻¹⁰ S·cm⁻¹, besonders bevorzugt weniger als 10⁻¹⁵ S·cm⁻¹ aufweisen.

Gemäß einem vorteilhaften Ausführungsbeispiel wird vorgeschlagen, dass die Trennvorrichtung neben dem ersten Bolzen ein Gegenlager aufweist, wobei die beiden Bolzen in einem geschlossenen Zustand der Trennvorrichtung vorzugsweise auf durch die Trennstelle getrennten, gegenüberliegenden Seiten der Trennstelle angeordnet sind.

Auf diese Weise ist es beispielsweise möglich, dass sich der Bolzen und das Gegenlager nach einer Trennung der Anschlussteile relativ zueinander bewegen, insbesondere dass sich der Bolzen auf das Gegenlager zu bewegt, wogegen das Gegenlager ortsstabil ist. Vorteilhafterweise bewegt sich zumindest der Bolzen nach einer Trennung der Anschlussteile derart in die Trennstelle ein, dass der Bolzen möglichst passgenau an dem Gegenlager angeordnet ist und somit ein sich im Bereich der Trennstelle bildender Lichtbogen sicher und verlässlich "abgeschnürt" werden kann.

Wenn sich nach Trennung der Anschlussteile nur der Bolzen bewegt, hat das den Vorteil, dass die Trennvorrichtung nur einen Antrieb aufweisen muss, da das Gegenlager beispielsweise in dem Gehäuse der Trennvorrichtung fest angeordnet sein kann, während der der Bolzen beweglich in dem Gehäuse gelagert sein kann und durch den Antrieb in Richtung der Trennstelle beschleunigt wird.

Um einen sich im Bereich der Trennstelle bildenden Lichtbogen möglichst effizient "Abschnüren" zu können wird vorgeschlagen, dass der Bolzen und das Gegenlager in ihrem Kontaktbereich zueinander komplementäre, insbesondere passgenaue Formen aufweisen, wobei der Bolzen vorzugsweise einen V-förmiges Endabschnitt aufweist, während das Gegenlager einen komplementären V-förmigen Endabschnitt aufweist. Es versteht sich, dass Bolzen und Gegenlager in ihrem Kontaktbereich ebenso andere Formen aufweisen können, wie beispielsweise Sichel - oder Halbkreisformen, oder auch drei - vier oder fünfzackig geformt sein können. Die Kontaktbereiche von Bolzen und Gegenlager sollten möglichst komplementär zueinander, insbesondere passgenau zueinander geformt sind.

Um einen sich im Bereich der Trennstelle bildenden Lichtbogen möglichst effizient "Abschnüren" zu können wird zudem vorgeschlagen, dass Bolzen und Gegenlager vorzugsweise auf einer gemeinsamen Achse mit der Trennstelle angeordnet sind, insbesondere einer im Wesentlichen senkrecht zum Strompfad zwischen ersten und zweiten Anschlussteil.

Vorzugsweise wird dabei auf eine möglichst exakte Ausrichtung der Achse von Bolzen Wert und Gegenlager gelegt, da nur bei Einhaltung einer exakten Ausrichtung zueinander eine zuverlässige und sichere Löschung sowie Unterbindung der Entstehung von Lichtbögen erfolgen kann.

In einer Ausführungsform, in der sich nicht nur der Bolzen, sondern bei Trennung der Anschlussteile Bolzen und Gegenlager aufeinander zu bewegen, sind der Bolzen und Gegenlager im geschlossenen Zustand der Trennvorrichtung vorzugsweise im Wesentlichen äquidistant zur Trennstelle angeordnet. Dies ermöglicht eine möglichst schnelle passgenaue Anordnung von Bolzen und Gegenlager an der Trennstelle, wodurch ein Lichtbogen zwischen den Anschlussteilen bereits kurz nach der Trennung gelöscht werden kann.

Insbesondere dort, wo hohe Ströme fließen, ist eine gegenständliche Absicherung der Stromkreise sinnvoll. Vorteilhafterweise weist die Trennvorrichtung dazu im geschlossenen Zustand eine Stromtragfähigkeit von über 50 Ampere, vorzugsweise von über 100 Ampere, insbesondere von über 400 Ampere auf.

Ebenso ist überall dort, wo vergleichsweise hohe Spannungen anliegen, eine gegenständliche Absicherung der Stromkreise sinnvoll. Um ein sicheres Trennen beispielsweise auch von Leitungen in Hochspannungsbordnetzen zu gewährleisten, ist die Trennvorrichtung vorteilhafterweise derart gebildet, dass zwischen den Anschlussteilen im geöffneten Zustand eine Potentialdifferenz von über 48 V, vorzugsweise von über 100 V, insbesondere bis 500 V anliegt.

Um in einem geschlossenen Zustand der Trennvorrichtung eine möglichst verlustarme Energieversorgung zu realisieren, können die Anschlussteile sowie die Trennstelle vorzugsweise aus einem elektrisch leitfähigen Material, wie einem Kupferwerkstoff oder einem Aluminiumwerkstoff gebildet sein. Hierbei können die Anschlussteile und die Trennstelle auch aus unterschiedlichen Materialien gebildet sein. Vorteilhafterweise kann das Material der Anschlussteile sowie der Trennstelle an die jeweiligen Anforderungen angepasst werden.

Die Anschlussteile können zum Anschluss an elektrische Leitungen und Kabel geformt sein und Kabelschuhe zur Aufnahme der Kabel aufweisen. Auch können die Anschlussteile in ein Bordnetz integriert sein. Über die Anschlussteile und eine Trennstelle fließt im geschlossenen Zustand der Trennvorrichtung ein elektrischer Strom zwischen einem Verbraucher und einer Stromquelle.

Um ein sicheres Trennen zu bewirken, muss die Trennstelle eine geringere Bruchfestigkeit aufweisen, als das Gehäuse oder die Anschlussteile. Aus diesem Grunde wird vorgeschlagen, dass die Trennstelle eine Sollbruchstelle, insbesondere zumindest eine Verjüngung beziehungsweise Ausnehmung an der Trennstelle oder eine Lötstelle zwischen den Anschlussteilen ist. Entlang der Trennstelle soll die Trennlinie zwischen den Anschlussteilen verlaufen und sich der Spalt zwischen den Anschlussteilen bilden, der den Strompfad trennt. Dieser Spalt läuft entlang der Trennstelle. Die Sollbruchstelle kann beispielsweise eine Verjüngung entlang einer Linie über die Oberfläche eines Anschlussteils sein. Auch können Anschlussteile miteinander verlötet sein und so die Trennstelle bilden. Auch ist es möglich, dass die Trennstelle an zumindest zwei Punkten jeweils verjüngt mit jeweils einem Anschlussteil verbunden ist und die Verjüngungen durch den Druck des fließfähigen Mediums aufgebrochen werden und die Trennstelle von den Anschlussteilen gelöst wird.

Um eine saubere Biegelinie an der Trennstelle zu ermöglichen, wird vorgeschlagen, dass die Trennstelle gegenüber einem jeweiligen Anschlussteil gekerbt ist, derart, dass die jeweilige Ausnehmung, Nut oder dergleichen entlang einer Sollbiegelinie der Trennstelle verläuft. Die Sollbiegelinie definiert, wo die Anschlussteile gebogen werden sollen. Hierdurch kann genau definiert werden, welchen Raum die Trennstelle beim Öffnen einnimmt, so dass dieser Raum in dem Führungsgehäuse zur Verfügung gestellt werden kann.

Gemäß einem vorteilhaften Ausführungsbeispiel wird vorgeschlagen, dass der Antrieb, mit dem das fließfähige Medium angetrieben wird, ein mit Druckluft gesteuerter Antrieb, vorzugsweise ein pyrotechnisch gesteuerter Antrieb oder ein mechanischer Antrieb ist.

Ein pyrotechnischer Antrieb ist gekennzeichnet durch eine pyrotechnische Treibladung, die bei Auslösung einen Druckimpuls zum Antrieb des in einem Führungsgehäuse angeordneten fließfähigen Mediums erzeugt. Das Auslösen des pyrotechnischen Antriebs kann über eine Zündleitung erfolgen.

Ein mechanischer Antrieb kann beispielsweise ein Schaum sein, der bei Kontakt mit einem anderen Material, beispielsweise Wasser, schnell expandiert und somit einen Druckimpuls auf das fließfähige Medium zum Trennen der Trennstelle ausübt. Auch kann eine starke gespannte Feder als mechanischer Antrieb verwendet werden. Andere mechanische Antriebe sind ebenfalls möglich.

Ebenso wie eine Aktivierung durch Überdruck in dem Führungsgehäuse kann eine Aktivierung auch über einen in dem Führungsgehäuse erzeugten Unterdruck erfolgen. In diesem Fall können beispielsweise implodierende Antriebe verwendet werden. Je nachdem, ob ein Überdruck oder Unterdruck ausgeübt wird, kann das fließfähige Medium zumindest entweder auf der dem Antrieb zugewandten Seite oder der dem Antrieb abgewandten Seite der Trennstelle angeordnet sein.

Da es bei der Trennung der Anschlussteile zu der Entstehung von Lichtbögen kommen kann, wird vorgeschlagen, dass das fließfähige Medium durch den Antrieb derart in Richtung der Trennstelle bewegt wird, dass das fließfähige Medium im Moment des Trennens an der Trennstelle anliegt. Hierdurch kann ein zwischen den Anschlussteilen gebildeter Lichtbogen bereits durch das fließfähige Medium gelöscht werden.

Um die von dem Antrieb im Aktivierungsfall abgegebene Energie besonders effizient auf das fließfähige Medium zu lenken, wird vorgeschlagen, dass der Bolzen in dem Führungsgehäuse entlang der axialen Ausbreitungsrichtung des Führungsgehäuses verschiebbar angeordnet ist. Der Bolzen kann durch den Druckimpuls des Antriebs in Richtung des fließfähigen Mediums beschleunigt werden und auf dieses einen Druck ausüben, der ausreicht, die Trennstelle zu trennen. Außerdem kann durch den Bolzen verhindert werden, dass eine Gasblase, welche sich beispielsweise vor dem Antrieb im Fall der Aktivierung bildet, durch das fließfähige Medium hindurch in Richtung der Endstelle bewegt, ohne dass das fließfähige Medium ausreichend in Richtung der Trennstelle beschleunigt ist.

Ist die Öffnung auf der dem Antrieb abgewandten Seite der Trennstelle angeordnet, so kann ein Überdruck, der entsteht, wenn die Trennstelle getrennt wird, besonders einfach aus dem Raum entweichen und das in dem auf der dem Antrieb abgewandten Seite der Trennstelle vorhandene Gas kann keinen Gegendruck auf die Trennstelle ausüben, welcher ein sicheres Trennen verhindern könnte.

Das fließfähige Medium weist vorzugsweise die Eigenschaft auf, dass es inkompressibel ist. Durch den Antrieb wird das fließfähige Medium so in Richtung der Trennstelle gedrückt, dass es die Trennstelle aufbricht und die Trennstelle umgibt. Dadurch, dass das fließfähige Medium vorzugsweise inkompressibel ist, ist es möglich, den Antrieb möglichst klein zu gestalten. Die gesamte Energie des Antriebs wird unmittelbar auf die Trennstelle ausgeübt.

Um eine optimale Ausbreitung des fließfähigen Mediums in dem Führungsgehäuse zu gewährleisten, wird vorgeschlagen, dass das fließfähige Medium eine Flüssigkeit oder ein rieselfähiges Schüttgut, insbesondere Sand ist und/oder flüssig, pastös, schaumförmig, gelförmig oder gekörnt ist. Vorzugsweise ist das fließfähige Medium viskos genug, um sich im Bereich der geöffneten Trennstelle anzuordnen, jedoch andererseits fluid genug, um genügend schnell in Richtung der Trennstelle bewegt werden zu können.

Um die Entstehung von Lichtbögen bereits über das fließfähige Medium löschen zu können, wird erfindungsgemäß vorgeschlagen, dass das fließfähige Medium aus einem Isolationsmaterial gebildet ist, wobei das Isolationsmaterial eine spezifische elektrische Leitfähigkeit von zumindest weniger als 10⁻⁵ S·cm⁻¹, bevorzugt weniger als 10⁻¹⁰ S·cm⁻¹, besonders bevorzugt weniger als 10⁻¹⁵ S·cm⁻¹ aufweist.

Ein weiterer Gegenstand ist ein Verfahren zur Trennung einer Energieleitung umfassend die Schritte, Empfangen zumindest eines Trennsignals, Auslösen zumindest eines Signals, insbesondere Auslösen eines Steuersignals zum Zünden einer Zündpille, Trennen einer Verbindung zwischen einem an einer Trennstelle angeordneten ersten und zweiten Anschlussteil durch ein von einem Antrieb angetriebenen fließfähigen Medium, wobei das fließfähige Medium ein Isolationsmaterial mit einer elektrischen Leitfähigkeit von weniger als 10⁻⁵ S·cm-1 ist, Bewegen eines Bolzens in die Trennstelle, unmittelbar nach Trennung der Trennstelle durch das fließfähige Medium.

Das Verfahren zur Trennung einer Energieleitung kann dabei vorzugsweise derart ausgeführt werden, dass durch das Bewegen des Bolzens in die Trennstelle eine Entstehung von Lichtbögen unterdrückt und/oder entstandene Lichtbögen durch das Bewegen des Bolzens in die Trennstelle gelöscht werden können.

Um die Fahrzeuginsassen eines Kraftfahrzeugs bei einem Unfall zuverlässig und auf zugleich einfache Art und Weise vor einem Kurzschluss einer stromführenden Leitung zu schützen, kann das Verfahren zur Trennung einer Energieleitung, insbesondere das Trennsignal vorzugsweise an das Auslösen eines Airbag-Steuersignals gekoppelt sein.

Alternativ oder Kumulativ zur Kopplung des gegenständlichen Verfahrens an ein Airbag-Steuersignal, kann das Verfahren auch an das Verhalten anderer Fahrzeugkomponenten, wie beispielsweise an das Verhalten des Gurtstraffers, des Gurtkraftbegrenzers oder des Überrollbügels gekoppelt sein. Insbesondere kann das gegenständliche Verfahren auch an Signale von Crash - oder Aufprallsensoren gekoppelt sein.

Gemäß einem Ausführungsbeispiel wird vorgeschlagen, dass das Trennsignal von einem Sensor, vorzugsweise einem Reed-Sensor, einem Hall-Sensor oder einem Induktionssensor empfangen wird.

Um das Trennsignal störungsfrei und sicher übertragen zu können, kann das Trennsignal vorzugsweise galvanisch von dem Stromkreis getrennt übertragen werden. Dies kann insbesondere dadurch erreicht werden, dass der Sensor elektrisch isoliert beispielsweise an einem Gehäuse der Trennvorrichtung angeordnet ist.

Nachfolgend wird der Gegenstand anhand einer Ausführungsbeispiele zeigenden Zeichnung näher erläutert. In der Zeichnung zeigen:
- Fig. 1: eine erste Trennvorrichtung gemäß einem ersten Ausführungsbeispiel im nicht aktivierten Zustand;
- Fig. 2: die Trennvorrichtung gemäß Fig. 1 im aktivierten Zustand;
- Fig. 3: eine zweite Trennvorrichtung gemäß einem zweiten Ausführungsbeispiel im nicht aktivierten Zustand;
- Fig. 4: die Trennvorrichtung gemäß Fig. 3 im aktivierten Zustand;
- Fig. 5: eine dritte Trennvorrichtung gemäß einem dritten Ausführungsbeispiel in einem nicht aktivierten Zustand;
- Fig. 6: die Trennvorrichtung gemäß Fig. 5 im aktivierten Zustand;
- Fig. 7: ein Elektrofahrzeug mit einer gegenständlichen Trennvorrichtung.

Fig. 1 zeigt eine Trennvorrichtung 2 mit einem Gehäuse 14. In das Gehäuse 14 ragen zwei Anschlussteile 4a und 4b hinein, die an einer Trennstelle 6a - die hier als Lötstelle gebildet ist - miteinander verbunden sind. Die Anschlussteile 4a, b können vorzugsweise aus einem elektrisch leitfähigen Material, wie einem Kupferwerkstoff oder einem Aluminiumwerkstoff gebildet sein. Hierbei können die Anschlussteile 4a, b auch aus unterschiedlichen Materialien gebildet sein.

An dem Gehäuse 14 ist ein über einen Zünddraht 8a ansteuerbarer pyrotechnischer Antrieb 8b angeordnet. Zwischen dem pyrotechnischen Antrieb 8b und dem Trennbereich 6 ist zudem ein Kolben 12 angeordnet, der entlang der axialen Richtung des Führungsgehäuses 14 in einem Kanal des Führungsgehäuses 14 beweglich ist und eine Abdichtung 12' aufweist, mit deren Hilfe ein Eindringen von gasförmigen oder flüssigen Partikeln in den Kanal verhindert wird. Der zwischen dem Kolben 12 und dem Trennbereich 6 angeordnete Zwischenraum 16 ist vollständig mit einem fließfähigen Medium 10 befüllt.

Das fließfähige Medium 10 kann eine Flüssigkeit, ein Gel oder ein rieselfähiges Schüttgut sein. Beispielsweise kann das fließfähige Medium 10 ein Silikon oder Sand sein.

An dem Kolben 12 ist ferner ein in das fließfähige Medium hineinragender, an seinem vorderen Ende eine V-förmige Ausnehmung aufweisender Bolzen 20a befestigt. Der Bolzen 20a ist dabei vorzugsweise aus einem elektrischen Isolationsmaterial, insbesondere einem Kunststoff oder einer Keramik gebildet.

Auf der dem Antrieb 8b abgewandten Seite der Trennstelle 6a ist ebenfalls ein Raum 18 vorgesehen, in dem zusätzlich auch eine Öffnung 22 angeordnet sein kann. Zu erkennen ist, dass an dem Trennbereich 6 im Bereich des Innenumfangs des Führungsgehäuses 14 Einkerbungen 6b vorgesehen sein können, die Sollbiegelinien definieren, entlang denen die Anschlussteile 4a, b gebogen werden sollen.

Darüber hinaus ist zu erkennen, dass der Raum 18 ein sich radial vergrößerndes Volumen aufweist, in das die Anschlussteile 4a, b verbogen werden können.

Ferner weist die Trennvorrichtung einen in den Raum 18 hineinragenden weiteren Bolzen 20b als Gegenlager auf, der im Wesentlichen auf einer mit dem ersten Bolzen 20a sowie der Trennstelle 6a gemeinsam verlaufenden Achse angeordnet ist, die gemäß Figur 1 im Wesentlichen senkrecht zur Verbindungsachse des ersten und zweiten Anschlussteils 4a, b verläuft. Auch hat der Bolzen 20b an seiner Stirnseite einen V-förmigen Vorsprung, der vorzugsweise komplementär zu der stirnseitigen, V-förmigen Ausnehmung am Bolzen 20a ist.

Die Stirnseiten der Bolzen 20a, 20b sind vorzugsweise komplementär zueinander. Die Stirnseiten der Bolzen 20a, 20b haben vorzugsweise zueinander korrespondierende Querschnittsprofile. Vorzugsweise weisen der erste und der zweite Bolzen stirnseitig zueinander komplementäre, insbesondere passgenaue Formen auf.

Fig. 2 zeigt die Trennvorrichtung 2 gemäß Fig. 1 im ausgelösten Zustand. Im ausgelösten Zustand ist über den Zünddraht 8a ein Zündimpuls an den Antrieb 8b geleitet worden, der daraufhin explodiert. Die Explosionsenergie wirkt als Druckimpuls auf den in dem Gehäuse angeordneten Kolben 12. Der Kolben 12 wird daraufhin samt dem Bolzen 20a in Richtung der Trennstelle 6a beschleunigt.

Der Kolben 12 beschleunigt dabei einen Teil des zwischen dem Kolben und der Trennstelle 6a angeordneten fließfähigen Mediums in Richtung der Trennstelle 6a. Wie zu erkennen ist, reicht der Druck und der Impuls des fließfähigen Mediums 10 aus, die Trennstelle 6a aufzubrechen, so dass ein Spalt zwischen den Anschlussteilen 4a, 4b entsteht. In diesen Spalt dringt das fließfähige Medium 10 ein.

Im Moment des Trennens der Anschlussteile 4a, 4b über die Trennstelle 6a entsteht ein Lichtbogen über den Spalt. Dieser Lichtbogen kann bereits über das die Trennstelle 6a unmittelbar beim Trennen umgebende fließfähige Medium 10 gelöscht werden. Da jedoch erkannt worden ist, dass ein zuverlässiges Löschen eines Lichtbogens mit Hilfe eines fließfähigen Mediums nicht hinreichend sicher und zuverlässig erfolgt, ist in der gegenständlichen Trennvorrichtung 2 zusätzlich die Anordnung des Bolzens 20a vorgesehen, der einen Lichtbogen durch ein unmittelbar nach der Trennung der Anschlussteile erfolgendes Bewegen in die Trennstelle 6a sicher und zuverlässig trennt, wobei das Bewegen in die Trennstelle 6a gemäß Figur 2 derart erfolgt, dass der erste Bolzen 20a möglichst passgenau an dem zweiten Bolzen 20b angeordnet ist. Darüber hinaus wird durch das Bewegen des Bolzens 20a in die Trennstelle 6a eine endgültige Löschung eines Lichtbogens bewirkt.

Der in dem Gehäuse 18 entstehende Überdruck, der durch das Verbiegen der Anschlussteile 4a, b sowie den Eintritt des zuvor in dem Zwischenraum 16 angeordneten fließfähigen Mediums 10 entsteht, kann über die Öffnung 22 entweichen. Die Öffnung 22 kann dabei so klein sein, dass das in dem Raum 18 angeordnete fließfähige Medium im inaktivierten Zustand der Trennvorrichtung 2 nicht aus der Öffnung austreten kann. Alternativ kann die Öffnung auch noch mit einer hier nicht dargestellten Berstscheibe verschlossen sein, die erst ab einem bestimmten Druck zerbirst und dann den Austritt von fließfähigem Medium 10 erlaubt.

Mit Hilfe des Bolzens 22a sowie des Bolzens 22b ist es möglich, einen entstandenen Lichtbogen zu löschen. Für das Löschen eines Lichtbogens muss dabei nicht notwendigerweise auch der zweite Bolzen 20b vorhanden sein. Es ist ebenso vorstellbar, dass das Unterbinden der Entstehung bzw. die Löschung eines Lichtbogens nur über den Bolzen 20a erfolgt, wobei der Bolzen 20a dann vorzugsweise noch weiter durch die Trennstelle hinweg bewegt wird, so dass ein entstandener Lichtbogen "abreißt".

Fig. 3 zeigt ein weiteres Ausführungsbeispiel einer Trennvorrichtung 2, bei der das fließfähige Medium 10 ebenfalls auch auf der dem Antrieb 8b abgewandten Seite der Trennstelle 6a im Raum 18 angeordnet ist. Zudem ist zu erkennen, dass anders als bei dem Ausführungsbeispiel gemäß Fig. 1 die Trennstelle 6a nicht verlötet ist, sondern lediglich verjüngt.

Ferner ist der an dem Kolben 12 befestigte Bolzen 20a im stirnseitigen Querschnittsprofil sichel- bzw. halbkreisförmig, wohingegen der zweite im Raum 18 angeordnete Bolzen 20b stirnseitig ein komplementäres Querschnittsprofil aufweist.

Beim Auslösen der Trennvorrichtung 2 gemäß Fig. 3 wird die Trennstelle 6a, wie es in Fig. 4 gezeigt ist, ebenfalls getrennt.

Fig. 4 zeigt die Trennvorrichtung 2 gemäß Fig. 3 im ausgelösten Zustand. Zu erkennen ist, dass der Antrieb 8b gezündet wurde und das fließfähige Medium 10 derart auf die Trennstelle 6a beschleunigt wurde, dass es die Trennstelle 6a trennt und dort ein Spalt zwischen dem ersten und dem zweiten Anschlussteil 4a, b entsteht in den das fließfähige Medium 10 eindringt.

Im Moment des Trennens der Anschlussteile 4a, b kann es auch hier zu der Bildung eines Lichtbogens kommen, der entweder bereits über das die Trennstelle 6a unmittelbar beim Trennen umgebende fließfähige Medium 10 oder dann schließlich sicher und verlässlich durch das unmittelbar darauffolgende Einfahren des ersten Bolzens 20a in die Trennstelle 6a gelöscht werden kann. Auch gemäß dem in Figur 4 gezeigten Ausführungsbeispiel erfolgt das Bewegen des Bolzens 20a in die Trennstelle derart, dass der Bolzen 20a an dem Bolzen 20b stirnseitig anliegt. Somit kann ein Lichtbogen sicher und zuverlässig "abgeschnürt" werden.

Fig. 5 zeigt ein weiteres Ausführungsbeispiel einer Trennvorrichtung 2, bei der das fließfähige Medium 10 ausschließlich auf der dem Antrieb 8b abgewandten Seite der Trennstelle 6a angeordnet ist. Gemäß diesem Ausführungsbeispiel ist nicht der erste 20a, sondern der zweite Bolzen 20b an dem Kolben 12 angeordnet. Zudem weist der zweite Bolzen 20b stirnseitig ein gezacktes Querschnittsprofil auf, während der erste fest an dem Gehäuse befestigte Bolzen 20a stirnseitig ein komplementäres Querschnittsprofil aufweist. Auch in dem in Fig. 5 gezeigten Beispiel weist die Trennstelle 6 eine als Verjüngung ausgebildete Sollbruchstelle 6a auf. Der Antrieb 8b ist derart, dass er bei einer Aktivierung implodiert und einen Unterdruck in dem Raum 16 bewirkt.

Eine aktivierte Trennvorrichtung gemäß Fig. 5 ist in Fig. 6 dargestellt. Zu erkennen ist, dass durch den in dem Raum 16 entstehenden Unterdruck die Trennstelle 6 aufbricht und ein Spalt zwischen den Anschlussteilen 4a, 4b entsteht. In diesen Spalt dringt im Moment des Trennens das fließfähige Medium 10 ein und unmittelbar darauf der Bolzen 20b. Über die Öffnung 22 kann Gas in das Innere des Raums 18 gelangen, so dass der Unterdruck in dem Raum 16 dazu führt, dass die Trennstelle 6 aufbricht und sich ein Spalt ausbildet. Auch hier ist zu erkennen, dass sowohl das fließfähige Medium 10, als auch der Bolzen 20b in dem Bereich des Spalts angeordnet sind, so dass ein entstehender Lichtbogen wenn nicht bereits über das fließfähige Medium 10, dann sicher und verlässlich durch den Bolzen 20b gelöscht werden kann. Auch gemäß dem in Figur 6 dargestellten Ausführungsbeispiel erfolgt das Bewegen des Bolzens 20b in die Trennstelle derart, dass der Bolzen 20b möglichst passgenau an dem Bolzen 20a angeordnet ist.

Fig. 7 zeigt ein Elektrofahrzeug 30 mit einer Antriebsbatterie 32 und einem elektrischen Antrieb 34. Zwischen der Antriebsbatterie 32 und dem elektrischen Antrieb 34 ist die Trennvorrichtung 2 angeordnet. Im Fall eines Unfalls des Fahrzeugs 30 kann die elektrische Trennvorrichtung 2 angesteuert werden und der Strompfad zwischen der Batterie 32 und dem Antrieb 34 kann getrennt werden. Die Trennvorrichtung 2 kann dabei besonders nah an der Batterie 32 angeordnet werden, beispielsweise unmittelbar an den Batteriepolen. Hierdurch wird sichergestellt, dass die Gefährdung für Insassen und Rettungspersonen minimiert ist.

## Patentansprüche

1. Trennvorrichtung (2) für eine Energieleitung umfassend
- zumindest ein erstes Anschlussteil,
- zumindest ein zweites Anschlussteil,
- zumindest eine zwischen dem ersten und dem zweiten Anschlussteil angeordnete Trennstelle (6a),
- wobei die Trennstelle (6a) in einem geschlossenen Zustand einen Strompfad zwischen dem ersten und dem zweiten Anschlussteil bildet und in einem geöffneten Zustand einen Strompfad zwischen dem ersten und dem zweiten Anschlussteil trennt,
- wobei die Trennvorrichtung (2) ein in einem Führungsgehäuse (14) angeordnetes fließfähiges Medium (10) aufweist, wobei das fließfähige Medium ein Isolationsmaterial mit einer elektrischen Leitfähigkeit von weniger als 10⁻⁵ S cm⁻¹ ist und die Trennstelle (6a) durch einen Antrieb (8b) angetrieben trennt, wobei das fließfähige Medium (10) die Trennstelle (6a) im Moment des Trennens zumindest teilweise umgibt,
**dadurch gekennzeichnet, dass**
- die Trennvorrichtung (2) einen Bolzen (20a) aufweist, der sich unmittelbar nach der Trennung der Trennstelle (6a) durch das fließfähige Medium (10) in die Trennstelle (6a) bewegt.

2. Trennvorrichtung (2) nach Anspruch 1,
**dadurch gekennzeichnet,**
**dass** der die Trennvorrichtung (2) aufweisende Bolzen (20a) die Entstehung von Lichtbögen durch das Bewegen in die Trennstelle (6a) unterdrückt und/oder entstandene Lichtbögen durch das Bewegen in die Trennstelle (6a) löscht.

3. Trennvorrichtung (2) nach einem der vorherigen Ansprüche,
**dadurch gekennzeichnet,**
**dass** der Bolzen (20a) aus einem elektrischen Isolationsmaterial, vorzugsweise einem Kunststoff oder einer Keramik gebildet ist, wobei das Isolationsmaterial eine spezifische elektrische Leitfähigkeit von zumindest weniger als 10⁻⁵ S·cm⁻¹, bevorzugt weniger als 10⁻¹⁰ S·cm⁻¹, besonders bevorzugt weniger als 10⁻¹⁵ S·cm⁻¹ aufweist, insbesondere dass das Isolationsmaterial mit einer Durchschlagsfestigkeit von zumindest mehr als 5 kV/mm, bevorzugt mehr als 20 kV/mm, besonders bevorzugt mehr als 50 kV/mm gebildet ist.

4. Trennvorrichtung (2) nach einem der vorherigen Ansprüche,
**dadurch gekennzeichnet,**
**dass** die Trennvorrichtung (2) neben dem Bolzen (20a) ein Gegenlager (20b) aufweist, wobei der Bolzen (20a) und das Gegenlager (20b) in einem geschlossenen Zustand der Trennvorrichtung (2) vorzugsweise auf durch die Trennstelle (6a) getrennten, gegenüberliegenden Seiten der Trennstelle (6a) angeordnet sind.

5. Trennvorrichtung (2) nach einem der vorherigen Ansprüche, **dadurch gekennzeichnet, dass** die der Bolzen (20a) und das Gegenlager (20b) vorzugsweise auf einer gemeinsamen Achse mit der Trennstelle (6a) angeordnet sind, insbesondere im Wesentlichen einer senkrecht zum Strompfad zwischen dem ersten und zweiten Anschlussteil.

6. Trennvorrichtung (2) nach einem der vorherigen Ansprüche, **dadurch gekennzeichnet, dass** der erste Bolzen (20a) und das Gegenlager (20b) im geschlossenen Zustand der Trennvorrichtung (2) äquidistant zur Trennstelle (6a) angeordnet sind.

7. Trennvorrichtung (2) nach einem der vorherigen Ansprüche, **dadurch gekennzeichnet, dass** sich der Bolzen (20a) und das Gegenlager (20b) beim Öffnen der Trennvorrichtung (2) relativ zueinander bewegen, wobei sich insbesondere der Bolzen (20a) auf das Gegenlager (20b) zu bewegt.

8. Trennvorrichtung (2) nach einem der vorherigen Ansprüche, **dadurch gekennzeichnet, dass** der Bolzen (20a, b) und das Gegenlager in ihrem Kontaktbereich zueinander komplementäre, insbesondere passgenaue Querschnittsprofile aufweisen, wobei der Bolzen (20a, b) vorzugsweise ein V-förmiges Querschnittsprofil aufweist, während das Gegenlager ein komplementäres, V-förmiges Querschnittsprofil aufweist.

9. Trennvorrichtung (2) nach einem der vorherigen Ansprüche,
**dadurch gekennzeichnet,**
**dass** das fließfähiges Medium (10) durch den Antrieb (8b) in Richtung der Trennstelle (6a) bewegt wird und einen die Trennung bewirkenden Druck ausübt und/oder das fließfähige Medium (10) im Moment des Trennens an der Trennstelle (6a) anliegt.

10. Trennvorrichtung (2) nach einem der vorherigen Ansprüche,
**dadurch gekennzeichnet,**
**dass** der Bolzen (20a) entlang der axialen Ausbreitungsrichtung des Führungsgehäuses verschiebbarer angeordnet ist, wobei der Bolzen (20a) angetrieben durch den Antrieb (8b), das fließfähige Medium (10) in Richtung der Trennstelle (6a) beschleunigt und/oder den Druck innerhalb des fließfähigen Mediums (10) erhöht.

11. Trennvorrichtung (2) nach einem der vorherigen Ansprüche,
**dadurch gekennzeichnet,**
**dass** das fließfähiges Medium (10) eine Flüssigkeit oder ein rieselfähiges Schüttgut, insbesondere Sand ist und/oder flüssig, pastös, schaumförmig, gelförmig oder gekörnt ist.

12. Trennvorrichtung (2) nach einem der vorherigen Ansprüche,
**dadurch gekennzeichnet,**
**dass** das fließfähige Medium (10) aus einem Isolationsmaterial gebildet ist, wobei das Isolationsmaterial eine spezifische elektrische Leitfähigkeit von weniger als 10⁻¹⁰ S·cm⁻¹, besonders bevorzugt weniger als 10⁻¹⁵ S·cm⁻¹ aufweist.

13. Verfahren zur Trennung einer Energieleitung umfassend die Schritte:
- Empfangen zumindest eines Trennsignals,
- Auslösen zumindest eines Signals, insbesondere Auslösen eines Steuersignals zum Zünden einer Zündpille,
- Trennen einer Verbindung zwischen einem an einer Trennstelle (6a) angeordneten ersten und zweiten Anschlussteil durch ein von einem Antrieb (8b) angetriebenen fließfähigen Medium (10), wobei das fließfähige Medium ein Isolationsmaterial mit einer elektrischen Leitfähigkeit von weniger als 10⁻⁵ S cm⁻¹ ist,
- Bewegen eines Bolzens (20a) in die Trennstelle (6a), unmittelbar nach Trennung der Trennstelle (6a) durch das fließfähige Medium (10).

14. Verfahren zur Trennung einer Energieleitung nach Anspruch 13,
**dadurch gekennzeichnet,**
**dass** eine Entstehung von Lichtbögen durch das Bewegen des Bolzens (20a, b) in die Trennstelle (6a) unterdrückt und/oder entstandene Lichtbögen durch das Bewegen des Bolzens (20a) in die Trennstelle (6a) gelöscht werden.

15. Verfahren zur Trennung einer Energieleitung nach Anspruch 13 oder 14,
**dadurch gekennzeichnet,**
**dass** das Auslösen der Trennvorrichtung (2) an das Auslösen eines Airbags gekoppelt ist.

## Claims

1. Disconnecting device (2) for a energy conductor comprising
- at least a first connection part,
- at least a second connection part,
- at least one disconnection area (6a) arranged between the first and the second connection part,
- wherein the disconnection area (6a) in a closed state forms a current path between the first and second connection parts and in an open state disconnects a current path between the first and second connection parts,
- wherein the disconnecting device (2) has a flowable medium (10) arranged in a guide housing (14), wherein the flowable medium is an electrical insulation material having a specific electrical conductivity of less than 10⁻⁵ S*cm⁻¹, and disconnects the disconnection area (6a) driven by a drive (8b), wherein the flowable medium (10) at least partially surrounds the disconnection area (6a) at the moment of disconnection
**characterized in that**
- the disconnecting device (2) has a bolt (20a) which moves into the disconnection area (6a) immediately after the disconnection of the disconnection area (6a) by the flowable medium (10).

2. Disconnecting device (2) according to claim 1,
**characterized in that**
the bolt (20a) within the disconnecting device (2) suppresses the formation of arcs by moving into the disconnection area (6a)and/or extinguishes arcs which have ignited by moving into the disconnection area (6a).

3. Disconnecting device (2) according to one of the previous claims,
**characterized in that**
the bolt (20a) is formed from an electrical insulation material, preferably a plastic or a ceramic, the insulation material having a specific electrical conductivity of at least less than 10-5 S*cm⁻¹, preferably less than 10-10 S*cm⁻¹, particularly preferably less than 10-15 S*cm⁻¹, in particular **in that** the insulation material is formed with a dielectric strength of at least more than 5 kV/mm, preferably more than 20 kV/mm, particularly preferably more than 50 kV/mm.

4. Disconnecting device (2) according to one of the previous claims,
**characterized in that**
the disconnecting device (2) has a counter bearing (20b) in addition to the bolt (20a), the bolt (20a) and the counter bearing (20b) being arranged in a closed state of the disconnecting device (2) preferably on opposite sides of the disconnection area (6a) which are separated by the disconnection area (6a).

5. Disconnecting device (2) according to one of the previous claims,
**characterized in that**
- the bolt (20a) and the counter bearing (20b) are preferably arranged on a common axis with the disconnection area (6a), in particular substantially perpendicular to the current path between the first and second connection part.

6. Disconnecting device (2) according to one of the previous claims,
**characterized in that**
- the first bolt (20a) and the counter bearing (20b) are arranged equidistantly to the disconnection area (6a) in the closed state of the disconnecting device (2).

7. Disconnecting device (2) according to one of the previous claims,
**characterized in that**
- the bolt (20a) and the counter bearing (20b) move relative to one another when the disconnecting device (2) is opened, the bolt (20a) in particular moving towards the counter bearing (20b).

8. Disconnecting device (2) according to one of the previous claims,
**characterized in that**
- the bolt (20a) and the counter bearing (20b) have complementary, in particular accurately fitting, cross-sectional profiles in their contact region, the bolt (20a) preferably having a V-shaped cross-sectional profile, while the counter bearing (20b) has a complementary, V-shaped cross-sectional profile.

9. Disconnecting device (2) according to one of the previous claims,
**characterized in that**
- the flowable medium (10) is moved by the drive (8b) in the direction of the disconnection area (6a) and exerts a pressure effecting the disconnection and/or the flowable medium (10) is in contact with the disconnection area (6a) at the moment of disconnection.

10. Disconnecting device (2) according to one of the previous claims,
**characterized in that**
- the bolt (20a) is arranged so as to be displaceable along the axial direction of propagation of the guide housing (14), the bolt (20a) being driven (8b) by the drive (8b), accelerating the flowable medium (10) in the direction of the disconnection area (6a) and/or increasing the pressure within the flowable medium (10).

11. Disconnecting device (2) according to one of the previous claims,
**characterized in that**
- the flowable medium (10) is a liquid or a free-flowing bulk material, in particular sand, and/or is liquid, pasty, foamy, gel-shaped or granular.

12. Disconnecting device (2) according to one of the previous claims,
**characterized in that**
- the flowable medium (10) is formed from an insulating material, the insulating material having a specific electrical conductivity of less than 10⁻¹⁰ S*cm⁻¹, particularly preferably less than 10⁻¹⁵ S*cm⁻¹.

13. Method for disconnecting a energy conductor comprising the steps of:
- receiving at least one disconnection signal,
- triggering of at least one signal, in particular triggering of a control signal for igniting an squib,
- disconnecting a connection between a first and a second connection part arranged at a disconnection area (6a) by a flowable medium (10) driven by a drive (8b), wherein the flowable medium is an electrical insulation material having a specific electrical conductivity of less than 10⁻⁵ S*cm⁻¹,
- moving a bolt (20a) into the disconnection area (6a), immediately after disconnection of the disconnection area (6a) by the flowable medium (10).

14. Method for disconnecting a energy conductor according to claim 13,
**characterized in that**
the ignition of electric arcs is suppressed by moving the bolt (20a, b) into the disconnection area (6a) and/or ignited electric arcs are extinguished by moving the bolt (20a) into the disconnection area (6a).

15. Method for disconnecting a energy conductor according to claim 13 or 14,
**characterized in that**
the triggering of the disconnecting device (2) is coupled to the triggering of an airbag.

## Revendications

1. Dispositif de séparation (2) pour une conduite d'énergie, comprenant au moins une première pièce de raccordement,
au moins une deuxième pièce de raccordement,
au moins un point de séparation (6a) disposé entre la première et la deuxième pièce de raccordement,
sachant que le point de séparation (6a) forme, dans une position de fermeture, un trajet de courant entre la première et la deuxième pièce de raccordement et, dans une position d'ouverture, sépare un trajet de courant entre la première et la deuxième pièce de raccordement, sachant que le dispositif de séparation (2) est doté d'un fluide (10), qui est disposé dans un boîtier de guidage (14), sachant que le fluide est une matière d'isolation présentant une conductibilité électrique de moins de 10 cm, et sépare le point de séparation (6a), commandé par un entraînement (8b), sachant que le fluide (10) entoure le point de séparation (6a) au moins par sections au moment de la séparation, **caractérisé en ce que** le dispositif de séparation (2) est doté d'un boulon (20a), qui se meut dans le point de séparation (6a) directement après la séparation du point de séparation (6a).

2. Dispositif de séparation (2) selon la revendication 1, **caractérisé en ce que** le boulon (20a), dont est pourvu le dispositif de séparation (2), enraye la formation d'arcs électriques dans le point de séparation 6a) et / ou efface les arcs électriques formés par le mouvement dans le point de séparation (6a).

3. Dispositif de séparation (2) selon l'une des revendications précédentes, **caractérisé en ce que** le boulon (20a) est fabriqué en matière d'isolaton électrique, de préférence en matière synthétique ou en céramique, sachant que la matière isolante est dotée d'une conductibilité électrique, spécifique, inférieure à , de préférence inférieure à 10·¹⁰ S-cm·¹, en particulier, de préférence inférieure à 10·¹⁵ S-cm·¹, que la matière isolante présente en particulier une rigidité diélectrique au moins supérieure à 5 kV / mm, de préférence supérieure à 20 kV / mm, de préférence supérieure 50 kV / mm (6a).

4. Dispositif de séparation (2) selon l'une des revendications précédentes, **caractérisé en ce que** le dispositif de séparation (2) est doté, en plus du boulon (20a), d'une contre-butée (20b), sachant que le boulon (20a) et la contre-butée (20b), dans une position de fermeture du dispositif de séparation (2), sont disposés de préférence sur des côtés du point de séparation (6a) opposés, séparés par le point de séparation (6a).

5. Dispositif de séparation (2) selon l'une des revendications précédentes, **caractérisé en ce que** le boulon (20a) et la contre-butée (20b) sont disposés de préférence sur un axe commun avec le point de séparation (6a), qui, en particulier, est sensiblement perpendiculaire au trajet de courant entre la première et la deuxième pièce de raccordement.

6. Dispositif de séparation (2) selon l'une des revendications précédentes, **caractérisé en ce que** le premier boulon (20a) et la contre-butée (20b), en position de fermeture du dispositif de séparation (2), sont disposés à équidistance du point de séparation (6a).

7. Dispositif de séparation (2) selon l'une des revendications précédentes, **caractérisé en ce que** le boulon (20a) et la contre-butée (20b), lors de l'ouverture du dispositif de séparation (2), se meuvent relativement l'un par rapport à l'autre, sachant que le boulon (20a) se déplace particulièrement,vers la contre-butée (20b).

8. Dispositif de séparation (2) selon l'une des revendications précédentes, **caractérisé en ce que** le boulon (20a, b) et la contre-butée sont dotés, dans leur section de contact, de profils de coupe transversale complémentaires par rapport l'un à l'autre, en particulier de profils de coupe transversale exactement ajustés, sachant que le boulon (20a, b) est doté de préférence d'un profil de coupe transversale en forme de V, tandis que la contre-butée est dotée d'un profil de coupe transversale en forme de V complémentaire.

9. Dispositif de séparation (2) selon l'une des revendications précédentes, **caractérisé en ce que** le fluide (10) est mû par l'entraînement (8b) en direction du point de séparation (6a) et qu'une pression engendrant la séparation est exercée et / ou que le fluide (10) est appliqué au point de séparation (6a) au moment de la séparation.

10. Dispositif de séparation (2) selon l'une des revendications précédentes, **caractérisé en ce que** le boulon (20a) peut être déplacé le long de la direction d'extension axiale du boîtier, sachant que le boulon (20a), actionné par l'entraînement (8b), accélère le fluide (10) en direction du point de séparation (6a) et / ou élève la pression à l'intérieur du fluide (10).

11. Dispositif de séparation (2) selon l'une des revendications précédentes, **caractérisé en ce que** le fluide (10) est un liquide ou un produit en vrac à écoulement libre, en particulier du sable et / ou qu'il est liquide, pâteux, mousseux, en forme de gel ou de grains.

12. Dispositif de séparation (2) selon l'une des revendications précédentes, **caractérisé en ce que** le fluide (10) consiste en une matière isolante, sachant que la matière isolante est dotée d'une conductibilité électrique, spécifique, inférieure à 10·¹⁰ S-cm·¹, en particulier, de préférence inférieure à 10·¹⁵ S·cm -1.

13. Procédé destine à la séparation d'une conduite d'énergie comprenant les étapes suivantes:
Réception d'au moins un signal de séparation,
déclenchement d'au moins un signal, en particulier déclenchement d'un signal de commande pour allumer la pastille d'allumage,
séparation d'une liaison entre une première et une deuxième pièce de raccordement, disposées à un point de séparation (6a), par un fluide (10) commandé par un entraînement (8b), sachant que le fluide est une matière isolante, dotée d'une conductibilité inférieure à 10·5 S cm·¹,
déplacement d'un boulon (20a) dans le point de séparation (6a), directement après la séparation du point de séparation (6a) par le fluide (10).

14. Procédé destine à la séparation d'une conduite d'énergie selon la revendication 13, **caractérisé en ce que** la formation d'arcs électriques par le déplacement du boulon (20a, b) dans le point de séparation (6a) est enrayée et / ou que les arcs électriques formés par le mouvement du boulon (20a) dans le point de séparation (6a) sont effacés.

15. Procédé destine à la séparation d'une conduite d'énergie selon revendication 13 ou 14, **caractérisé en ce que** le déclenchement du dispositif de séparation (2) est couplé avec le déclenchement d'un airbag.
